# EUROPÄISCHE PATENTSCHRIFT

(11) **EP 3 061 109 B1**
(45) Veröffentlichungstag und Bekanntmachung des Hinweises auf die Patenterteilung: **28.02.2018**
(21) Anmeldenummer: 14808929.5
(22) Anmeldetag: 02.12.2014
(51) Int. Cl.: H01H 71/12, H01H 3/30

(54) **ELEKTRISCHER LEISTUNGSSCHALTER**
ELECTRIC CIRCUIT BREAKER
DISJONCTEUR ÉLECTRIQUE

(30) Priorität: 20.12.2013 DE 102013227004
(43) Veröffentlichungstag der Anmeldung: 31.08.2016
(73) Patentinhaber: Siemens Aktiengesellschaft, 80333 München (DE)
(72) Erfinder: RÖHRIG, Fabian, 14199 Berlin (DE); STUDT, Ralf, 10369 Berlin (DE)
(86) Internationale Anmeldenummer: PCT/EP2014/076199
(87) Internationale Veröffentlichungsnummer: WO 2015/090934

(56) Entgegenhaltungen:
- DE-A1- 4 416 106
- DE-A1-102006 006 907
- US-A- 4 491 709
- US-A- 5 489 755
- US-A- 5 883 351

## Beschreibung

Die Erfindung bezieht sich auf elektrische Leistungsschalter mit den Merkmalen gemäß dem Oberbegriff des Patentanspruchs 1.

Derartige Leistungsschalter werden von der Siemens AG unter den Produktnamen Siemens Leistungsschalter 3AH und 3AE vertrieben. Die vorbekannten Leistungsschalter weisen einen Federspeicherantrieb und eine Handaufzugseinrichtung auf, mit der sich der Federspeicherantrieb spannen lässt. Die Handaufzugseinrichtung umfasst bei diesen vorbekannten Leistungsschaltern eine Handkurbel sowie ein zweistufiges Schneckengetriebe.

Die US4,491,709 offenbart die Verwendung eines handbetriebenen Federspeicherantriebs, wobei eine Rastscheibe Anwendung findet.

Der Erfindung liegt die Aufgabe zugrunde, einen elektrischen Leistungsschalter mit einem manuell spannbaren Federspeicherantrieb anzugeben, der einen besonders einfachen konstruktiven Aufbau aufweist, aber dennoch eine Gefährdung von Bedienpersonen im Falle einer Fehlfunktion oder eine Fehlbedienung des Leistungsschalters ausschließt.

Diese Aufgabe wird erfindungsgemäß durch einen elektrischen Leistungsschalter mit den Merkmalen gemäß Patentanspruch 1 gelöst. Vorteilhafte Ausgestaltungen des erfindungsgemäßen Leistungsschalters sind in Unteransprüchen angegeben.

Danach ist erfindungsgemäß vorgesehen, dass die Handaufzugseinrichtung eine drehbare Rastscheibe, eine neben der Rastscheibe, insbesondere an der Stirnseite der Rastscheibe, angeordnete Rastklinke und eine mit der Rastklinke in Verbindung stehende manuelle Betätigungseinrichtung zum Bewegen der Rastklinke aufweist, die Rastklinke in eine Rastverzahnung der Rastscheibe eingesteuert oder einsteuerbar ist und sich durch ein Betätigen der Betätigungseinrichtung die Rastklinke bewegen und dadurch die Rastscheibe entlang einer vorgegebenen Solldrehrichtung zum Spannen der Feder drehen lässt, und die Rastverzahnung derart asymmetrisch ist, dass eine Kraftübertragung von der Rastklinke auf die Rastscheibe nur entlang der Solldrehrichtung möglich ist und ein Entlangrutschen der Rastscheibe an der Rastklinke erfolgt, wenn sich die Rastscheibe entlang der Solldrehrichtung schneller als die Rastklinke dreht.

Ein wesentlicher Vorteil des erfindungsgemäßen Leistungsschalters ist darin zu sehen, dass bei diesem eine Rückwirkung bzw. Rückkopplung auf die Handaufzugseinrichtung und damit auf eine die Handaufzugseinrichtung bedienende Bedienperson ausgeschlossen ist, selbst wenn es zu einer Fehlbedienung oder Fehlfunktion des Leistungsschalters kommen sollte. Aufgrund der erfindungsgemäß vorgesehenen Asymmetrie der Rastverzahnung wird sichergestellt, dass die Rastscheibe an der Rastklinke entlangratschen kann, wenn sich die Rastscheibe im Falle einer Fehlfunktion oder Fehlbedienung des Leistungsschalters schneller entlang der Solldrehrichtung dreht als die Rastklinke. Eine Kraftübertragung von der Rastklinke auf die Rastscheibe ist somit nur entlang der Solldrehrichtung möglich, und auch nur dann, wenn sich die Rastklinke bei Betätigung durch die Handaufzugseinrichtung schneller als die Rastscheibe bewegt, also während eines benutzerseitig gewünschten bzw. benutzerseitig herbeigeführten Spannens des Federspeicherantriebs. Im Falle einer Fehlfunktion oder einer Fehlbedienung des Leistungsschalters bzw. im Falle, dass sich die Rastscheibe - aus welchen Gründen auch immer - selbsttätig entlang der Solldrehrichtung dreht, fehlt es an einer Kraftübertragung zwischen Rastklinke und Rastscheibe, so dass eine Bedienperson nicht gefährdet werden kann.

Als besonders vorteilhaft wird es angesehen, wenn die Rastverzahnung der Rastscheibe eine kreisbogenförmige Außenverzahnung ist. Bei dieser Ausgestaltung der Rastscheibe lässt sich erreichen, dass die Rastscheibe nur dann mit der Rastklinke zusammenwirkt, wenn die Feder des Federspeicherantriebs durch Drehen der Rastscheibe entlang der Solldrehrichtung gespannt wird. Während der Entspannungsphase der Feder kann - aufgrund der Kreisbogenförmigkeit der Außenverzahnung - gewährleistet werden, dass die Rastscheibe von der Rastklinke mechanisch getrennt ist und eine Kraftübertragung zwischen diesen beiden Komponenten unterbleibt.

Vorzugsweise weist der Kreisbogenwinkel einen Winkelwert zwischen (einschließlich) 160° und (einschließlich) 200° auf.

Bei einer konstruktiv einfachen und damit vorteilhaften Ausgestaltung des Leistungsschalters ist vorgesehen, dass die Rastscheibe drehfest mit einer Schaltwelle des Leistungsschalters verbunden ist, die Feder des Federspeicherantriebs eine Einschaltfeder bildet und ein erster Drehwinkelbereich der Schaltwelle - bei Drehen entlang der Solldrehrichtung - zum Spannen der Feder und ein zweiter Drehwinkelbereich der Schaltwelle - bei Drehen entlang der Solldrehrichtung - zum Entspannen der Feder und zum Einschalten des Leistungsschalters dient.

Vorzugsweise sind die kreisbogenförmige Außenverzahnung der Rastscheibe und die Rastklinke derart zueinander angeordnet, dass die Rastklinke in die kreisbogenförmige Außenverzahnung eingreift oder eingreifen kann, wenn sich die Schaltwelle in dem ersten Drehwinkelbereich befindet.

Entsprechend wird es als vorteilhaft angesehen, wenn die kreisbogenförmige Außenverzahnung der Rastscheibe und die Rastklinke derart zueinander angeordnet sind, dass die Rastklinke außer Eingriff mit der kreisbogenförmigen Außenverzahnung steht, wenn sich die Schaltwelle in dem zweiten Drehwinkelbereich befindet.

Bezüglich der Ausgestaltung der Handaufzugseinrichtung wird es als vorteilhaft angesehen, wenn diese eine um eine feste Wippenachse schwenkbare Wippe aufweist, an der die Rastklinke um eine Schwenkachse schwenkbar gehalten ist, wobei die Schwenkachse parallel zur Wippenachse liegt und im Falle eines Schwenkens der Wippe um die Wippenachse die Schwenkachse der Rastklinke ebenfalls um die Wippenachse gedreht wird.

Vorzugsweise ist der Schwenkbereich der Rastklinke in Richtung der Rastscheibe (bzw. in Richtung der Schaltwelle) mittels eines Anschlags begrenzt.

Um eine definierte Position der Rastklinke zu gewährleisten, wird es als vorteilhaft angesehen, wenn die Handaufzugseinrichtung eine Positionierfeder umfasst, die eine Federkraft auf die Rastklinke in Richtung auf die Rastscheibe erzeugt.

Besonders einfach und damit vorteilhaft lässt sich die Feder des Federspeicherantriebs bei Rotation der Schaltwelle spannen, wenn ein Federende der Feder des Federspeicherantriebs an der Schaltwelle - bezogen auf die Wellenachse - exzentrisch befestigt ist und die Drehachse der Rastscheibe und die Achse der Schaltwelle identisch sind.

Vorzugsweise weist der Leistungsschalter eine Rücklaufsperre auf, die ein Drehen der Rastscheibe entgegen der Solldrehrichtung verhindert.

Die Rücklaufsperre umfasst vorzugsweise ein Zahnrad, das koaxial zu der Rastscheibe drehfest auf der Schaltwelle des Leistungsschalters angeordnet ist.

Die Erfindung wird nachfolgend anhand von Ausführungsbeispielen näher erläutert; dabei zeigen beispielhaft
- Figur 1: ein Ausführungsbeispiel für einen elektrischen Leistungsschalter mit einem eine Feder aufweisenden Federspeicherantrieb und einer Handaufzugseinrichtung zum manuellen Spannen der Feder, wobei die Figur 1 den entspannten Zustand der Feder zeigt,
- Figuren 2-3: das Spannen der Feder gemäß Figur 1 anhand unterschiedlicher Federspannungszustände,
- Figur 4: den gespannten Zustand der Feder gemäß Figur 1 und
- Figur 5: den Leistungsschalter gemäß Figur 4, also im gespannten Zustand der Feder, in einer anderen Sicht.

In den Figuren werden der Übersicht halber für identische oder vergleichbare Komponenten stets dieselben Bezugszeichen verwendet.

Die Figur 1 zeigt eine Handaufzugseinrichtung 10, die zum Spannen eines Federspeicherantriebs 20 eines im Detail nicht weiter dargestellten elektrischen Leistungsschalters geeignet ist.

Der Federspeicherantrieb 20 umfasst eine Feder 21, deren in der Figur 1 unteres Federende 21a mittels eines Befestigungsbolzens 22 und eines Exzenterelements 23 exzentrisch an einer Schaltwelle 30 des Leistungsschalters befestigt ist. Das in der Figur 1 obere Federende 21b ist unbeweglich bzw. gehäusefest montiert. Bei der Feder 21 kann es sich beispielsweise um eine Einschaltfeder handeln, deren Federenergie zum Einschalten des Leistungsschalters verwendet wird.

Zum Spannen der Feder 21 des Federspeicherantriebs 20 wird das untere Federende 21a von der in der Figur 1 gezeigten Position entlang einer Solldrehrichtung S nach unten geschwenkt, indem die Schaltwelle 30 entlang der Solldrehrichtung S gedreht wird.

Um ein manuelles Spannen der Feder 20 bzw. ein Drehen der Schaltwelle 30 um die Solldrehrichtung S manuell zu ermöglichen, weist die Handaufzugseinrichtung 10 eine manuelle Betätigungseinrichtung 11 in Form einer Stange auf. Die Betätigungseinrichtung 11 ist an einem ersten Wippenende einer Wippe 12 befestigt, die um eine Wippenachse 13 schwenkbar ist. Im Bereich eines zweiten Wippenendes der Wippe 12 ist eine Schwenkachse 14 angeordnet, die eine Rastklinke 15 schwenkbar hält. Die Rastklinke 15 wird mittels einer Positionierfeder 16 auf eine kreisbogenförmige Außenverzahnung 17 einer Rastscheibe 18 gedrückt. Eine Drehfeder 13a dient dazu, die Wippe 12 in eine vorgegebene Ausgangsposition zu drehen, wenn keine manuelle Betätigung vorgenommen wird.

Die Schwenkachse 14 liegt vorzugsweise parallel zur Wippenachse 13, so dass im Falle eines Schwenkens der Wippe 12 um die Wippenachse 13 die Schwenkachse 14, die die Rastklinke 15 hält, ebenfalls um die Wippenachse 13 gedreht wird.

Die kreisbogenförmige Außenverzahnung 17 ist asymmetrisch, so dass eine Kraftübertragung von der Rastklinke 15 auf die Rastscheibe 18 nur entlang der Solldrehrichtung S möglich ist und ein Entlangrutschen der Rastscheibe 18 an der Rastklinke 15 erfolgt, wenn sich die Rastscheibe 18 entlang der Solldrehrichtung S schneller als die Rastklinke 15 dreht. Ein solches "schnelleres" Drehen der Rastscheibe 18 relativ zur Rastklinke 15 kann beispielsweise auftreten, wenn ein in der Figur 1 nicht weiter gezeigter Motorantrieb des Leistungsschalters aktiviert wird und die Feder 21 des Federspeicherantriebs 20 zusätzlich mittels des Motorantriebs gespannt wird.

Bei dem Ausführungsbeispiel gemäß Figur 1 weist der Kreisbogenwinkel der kreisbogenförmigen Außenverzahnung 17 einen Wert von ca. 180° auf. Ein solcher Kreisbogenwinkel stellt sicher, dass die Rastklinke 15 mit der Rastscheibe 18 lediglich dann in Eingriff steht, wenn ein Spannen der Feder 21 von dem in der Figur 1 gezeigten ungespannten Zustand durch Drehen der Schaltwelle 30 entlang der Solldrehrichtung S erfolgen soll. Befindet sich die Feder 21 in ihrem gespannten Zustand, den sie - ausgehend von der Darstellung gemäß Figur 1 - durch Drehen der Schaltwelle 30 bzw. durch Drehen der Rastscheibe 18 um 180° erreicht, so verliert die Rastklinke 15 ihren Eingriff mit der Außenverzahnung 17 bzw. mit der Rastscheibe 18, so dass die Handaufzugseinrichtung 10 selbsttätig von dem Federspeicherantrieb 20 getrennt wird.

Die Handaufzugseinrichtung 10 wird zum Spannen der Feder 21 wie folgt betrieben:

Die manuelle Betätigungseinrichtung 11 wird in eine oszillierende Bewegung versetzt, durch die die Wippe 12 um die Wippenachse 13 geschwenkt wird. Das Schwenken der Wippe 12 um die Wippenachse 13 führt zu einem Verschwenken der Schwenkachse 14 und somit zu einer Bewegung der Rastklinke 15 tangential entlang der Außenverzahnung 17 der Rastscheibe 18. Während der Bewegungsphase, in der die Rastklinke 15 entlang der Solldrehrichtung S bewegt wird, wird die Rastklinke 15 in die Außenverzahnung 17 kraftübertragend eingreifen und die Rastscheibe 18 entlang der Solldrehrichtung S drehen, wodurch auch die Schaltwelle 30 um die Solldrehrichtung S gedreht wird und die Feder 21 gespannt wird.

Bei der Rückwärtsbewegung der Rastklinke 15 wird aufgrund der Asymmetrie der Zähne der Außenverzahnung 17 keine Kraftübertragung zwischen der Rastklinke 15 und der Außenverzahnung 17 bzw. der Rastscheibe 18 erfolgen, so dass die Rastklinke 15 auf der Außenverzahnung 17 entlangratschen wird, ohne dabei die Rastscheibe 18 zurückzudrehen.

Um ein Zurückdrehen der Rastscheibe 18 entgegen der Solldrehrichtung S zuverlässig zu vermeiden, ist der Leistungsschalter gemäß Figur 1 mit einer Rücklaufsperre 40 ausgestattet, die ein Zahnrad 41 umfasst. Das Zahnrad 41 steht mit einem nicht weiter dargestellten Klinkenmechanismus in Verbindung, der ein Drehen des Zahnrads 41 und damit ein Drehen der Schaltwelle 30 ausschließlich in der Solldrehrichtung S erlaubt und ansonsten unterbindet.

Die Figur 2 zeigt das Drehen der Rastscheibe 18 entlang der Solldrehrichtung S, sobald die manuelle Betätigungseinrichtung 11 betätigt wird und mit dieser durch Schwenken der Wippe 12 die Rastklinke 15 nach vorne gedrückt wird. Es lässt sich erkennen, dass durch das Drehen der Schaltwelle 30 das Federende 21a aufgrund der exzentrischen Befestigung an der Schaltwelle 30 bereits geringfügig nach unten bewegt worden ist.

Die Figur 3 zeigt einen weiteren Zustand des Federspeicherantriebs 20 während des Spannvorgangs näher im Detail. Man erkennt, dass die Rastklinke 15 in einem mittleren Bereich der Außenverzahnung 17 der Rastscheibe 18 eingreift und die Feder 21 des Federspeichers 20 damit bereits ca. zur Hälfte teilgespannt ist.

Die Figur 4 zeigt die Feder 21 bzw. den Federspeicherantrieb 20 im vollständig gespannten Zustand. Es lässt sich erkennen, dass die Rastklinke 15 den letzten Zahn der kreisbogenförmigen Außenverzahnung 17 der Rastscheibe 18 erreicht hat und eine weitere oszillierende Bewegung der manuellen Betätigungseinrichtung 11 kein weiteres Spannen der Feder 21 bzw. keine weitere Rotation der Schaltwelle 30 entlang der Solldrehrichtung S hervorrufen kann.

Zusammengefasst lassen die Figuren 1 bis 4 also erkennen, dass ein erster Drehwinkelbereich der Schaltwelle 30 - bei Drehen entlang der Solldrehrichtung S - zum Spannen der Feder 21 und ein zweiter Drehwinkelbereich der Schaltwelle 30 zum Entspannen der Feder und zum Einsschalten des Leistungsschalters dient. Der erste Drehwinkelbereich wird bei dem Ausführungsbeispiel gemäß den Figuren 1 bis 4 definiert durch die obere Position des Federendes 21a der Feder 21 gemäß Figur 1 und der unteren Position des Federendes 21a der Feder 21 gemäß Figur 4.

In dem ersten Drehwinkelbereich der Schaltwelle 30 befindet sich die Außenverzahnung 17 der Rastscheibe 18, wodurch in dem ersten Drehwinkelbereich der Schaltwelle 30 ein Spannen der Feder 21 mittels der Betätigungseinrichtung 11 bewirkt werden kann. Der zweite Drehwinkelbereich der Schaltwelle 30 liegt zwischen dem Zustand gemäß Figur 4 und dem Zustand gemäß Figur 1, wenn die Schaltwelle 30 entlang der Solldrehrichtung S weiter gedreht wird. Im zweiten Drehwinkelbereich der Schaltwelle 30 befindet sich keine Außenverzahnung auf der Rastscheibe 18, so dass die Rastklinke 15 im zweiten Drehwinkelbereich der Schaltwelle 30 nicht in die Rastscheibe 18 eingreifen kann.

Um zu verhindern, dass die Rastklinke 15 im zweiten Drehwinkelbereich der Schaltwelle 30 zu weit in Richtung Schaltwelle 30 schwenken kann, ist die Handaufzugseinrichtung 10 vorzugsweise mit einem Anschlag 19 ausgestattet, der die Schwenkbarkeit der Rastklinke 15 um die Schwenkachse 14 begrenzt. Der Anschlag 19 kann beispielsweise durch ein Langloch 19a und einen Bolzen 19b gebildet sein (vgl. Figur 1).

Die Figur 5 zeigt den Leistungsschalter gemäß den Figuren 1 und 4 nochmals in einer anderen Sicht im gespannten Zustand der Feder 21. Die Figur 5 zeigt somit denselben Zustand der Feder 21 bzw. des Federspeicherantriebs 20 wie die Figur 4.

Zusammengefasst wird durch die Kreisbogenförmigkeit der Außenverzahnung 17 sichergestellt, dass die manuelle Betätigungseinrichtung 11 ausschließlich im ersten Drehwinkelbereich der Schaltwelle 30, also während der Spannphase, mit der Schaltwelle 30 mechanisch gekoppelt ist und einem Entspannen der Feder 21 beim Weiterdrehen der Schaltwelle 30 entlang der Solldrehrichtung S ausgehend vom gespannten Zustand, wie er in der Figur 4 gezeigt ist, nicht entgegenstehen kann. Die Asymmetrie der Außenverzahnung 17 stellt sicher, dass ein Drehen der Schaltwelle 30 entlang der Solldrehrichtung S unabhängig von einem Betrieb der Handaufzugseinrichtung 10 möglich ist, sei es durch einen Motorantrieb des Leistungsschalters oder einen anderen Eingriff; eine Rückkopplung auf die Betätigungseinrichtung 11 im Falle einer Fehlbedienung des Leistungsschalters wird somit zuverlässig verhindert.
Obwohl die Erfindung im Detail durch bevorzugte Ausführungsbeispiele näher illustriert und beschrieben wurde, so ist die Erfindung nicht durch die offenbarten Beispiele eingeschränkt und andere Variationen nach dem Gegenstand der Ansprüche können vom Fachmann hieraus abgeleitet werden.

### Bezugszeichenliste

- 10: Handaufzugseinrichtung
- 11: Betätigungseinrichtung
- 12: Wippe
- 13: Wippenachse
- 13a: Drehfeder
- 14: Schwenkachse
- 15: Rastklinke
- 16: Positionierfeder
- 17: Außenverzahnung
- 18: Rastscheibe
- 19: Anschlag
- 19a: Langloch
- 19b: Bolzen
- 20: Federspeicherantrieb
- 21: Feder
- 21a: unteres Federende
- 21b: oberes Federende
- 22: Befestigungsbolzen
- 23: Exzenterelement
- 30: Schaltwelle
- 40: Rücklaufsperre
- 41: Zahnrad

- S: Solldrehrichtung

## Patentansprüche

1. Elektrischer Leistungsschalter mit einem eine Feder (21) aufweisenden Federspeicherantrieb (20) und einer Handaufzugseinrichtung (10), die zum manuellen Spannen der Feder (21) geeignet ist,
wobei
- die Handaufzugseinrichtung (10) eine drehbare Rastscheibe (18), eine neben der Rastscheibe (18), insbesondere an der Stirnseite der Rastscheibe (18), angeordnete Rastklinke (15) und eine mit der Rastklinke (15) in Verbindung stehende manuelle Betätigungseinrichtung (11) zum Bewegen der Rastklinke (15) aufweist,
- die Rastklinke (15) in eine Rastverzahnung der Rastscheibe (18) eingesteuert oder einsteuerbar ist und sich durch ein Betätigen der Betätigungseinrichtung (11) die Rastklinke (15) bewegen und dadurch die Rastscheibe (18) entlang einer vorgegebenen Solldrehrichtung (S) zum Spannen der Feder (21) drehen lässt, und
- die Rastverzahnung derart asymmetrisch ist, dass eine Kraftübertragung von der Rastklinke (15) auf die Rastscheibe (18) nur entlang der Solldrehrichtung (S) möglich ist und ein Entlangrutschen der Rastscheibe (18) an der Rastklinke (15) erfolgt, wenn sich die Rastscheibe (18) entlang der Solldrehrichtung (S) schneller als die Rastklinke (15) dreht, und
**dadurch gekennzeichnet, dass**
die Rastverzahnung der Rastscheibe (18) eine kreisbogenförmige Außenverzahnung (17) ist.

2. Leistungsschalter nach Anspruch 1,
**dadurch gekennzeichnet, dass**
der Kreisbogenwinkel einen Winkelwert zwischen einschließlich 160° und einschließlich 200° aufweist.

3. Leistungsschalter nach einem der voranstehenden Ansprüche 1-2,
**dadurch gekennzeichnet, dass**
- die Rastscheibe (18) drehfest mit einer Schaltwelle (30) des Leistungsschalters verbunden ist,
- die Feder (21) des Federspeicherantriebs (20) eine Einschaltfeder bildet und
- ein erster Drehwinkelbereich der Schaltwelle (30) - bei Drehen entlang der Solldrehrichtung (S) - zum Spannen der Feder (21) und ein zweiter Drehwinkelbereich der Schaltwelle (30) - bei Drehen entlang der Solldrehrichtung (S) - zum Entspannen der Feder (21) und zum Einschalten des Leistungsschalters dient.

4. Leistungsschalter nach Anspruch 3,
**dadurch gekennzeichnet, dass**
die kreisbogenförmige Außenverzahnung (17) der Rastscheibe (18) und die Rastklinke (15) derart zueinander angeordnet sind, dass die Rastklinke (15) in die kreisbogenförmige Außenverzahnung (17) eingreift oder eingreifen kann, wenn sich die Schaltwelle (30) in dem ersten Drehwinkelbereich befindet.

5. Leistungsschalter nach einem der voranstehenden Ansprüche 3-4,
**dadurch gekennzeichnet, dass**
die kreisbogenförmige Außenverzahnung (17) der Rastscheibe (18) und die Rastklinke (15) derart zueinander angeordnet sind, dass die Rastklinke (15) außer Eingriff mit der kreisbogenförmigen Außenverzahnung (17) steht, wenn sich die Schaltwelle (30) in dem zweiten Drehwinkelbereich befindet.

6. Leistungsschalter nach einem der voranstehenden Ansprüche,
**dadurch gekennzeichnet, dass**
- die Handaufzugseinrichtung (10) eine um eine feste Wippenachse (13) schwenkbare Wippe (12) aufweist, an der die Rastklinke (15) um eine Schwenkachse (14) schwenkbar gehalten ist, wobei
- die Schwenkachse (14) parallel zur Wippenachse (13) liegt und im Falle eines Schwenkens der Wippe (12) um die Wippenachse (13) die Schwenkachse (14) der Rastklinke (15) ebenfalls um die Wippenachse (13) gedreht wird.

7. Leistungsschalter nach Anspruch 6,
**dadurch gekennzeichnet, dass**
der Schwenkbereich der Rastklinke (15) in Richtung der Rastscheibe (18) mittels eines Anschlags begrenzt ist.

8. Leistungsschalter nach einem der voranstehenden Ansprüche 4-5,
**dadurch gekennzeichnet, dass**
die Handaufzugseinrichtung (10) eine Positionierfeder (16) umfasst, die eine Federkraft auf die Rastklinke (15) in Richtung auf die Rastscheibe (18) erzeugt.

9. Leistungsschalter nach einem der voranstehenden Ansprüche,
**dadurch gekennzeichnet, dass**
- ein Federende der Feder (21) des Federspeicherantriebs (20) an der Schaltwelle (30) - bezogen auf die Wellenachse - exzentrisch befestigt ist und
- die Drehachse der Rastscheibe (18) und die Achse der Schaltwelle (30) identisch sind.

10. Leistungsschalter nach einem der voranstehenden Ansprüche,
**dadurch gekennzeichnet, dass**
der Leistungsschalter eine Rücklaufsperre (40) aufweist, die ein Drehen der Rastscheibe (18) entgegen der Solldrehrichtung (S) verhindert.

11. Leistungsschalter nach Anspruch 10,
**dadurch gekennzeichnet, dass**
die Rücklaufsperre (40) ein Zahnrad (41) umfasst, dass koaxial zu der Rastscheibe (18) drehfest auf der Schaltwelle (30) des Leistungsschalters angeordnet ist.

## Claims

1. Electrical circuit breaker having a stored-energy spring drive (20) which has a spring (21), and having a manual winding device (10) which is suitable for manually tensioning the spring (21),
wherein
- the manual winding device (10) has a rotatable latching disc (18), a latching pawl (15) which is arranged next to the latching disc (18), in particular at the end of the latching disc (18), and a manual operating device (11), which is connected to the latching pawl (15), for moving the latching pawl (15),
- the latching pawl (15) is guided in a controlled manner or can be guided in a controlled manner into a latching tooth system of the latching disc (18) and, by virtue of operation of the operating device (11), the latching pawl (15) can move and as a result the latching disc (18) can rotate along a prespecified desired rotation direction (S) for tensioning the spring (21), and
- the latching tooth system is asymmetrical in such a way that transmission of force from the latching pawl (15) to the latching disc (18) is possible only along the desired rotation direction (S) and the latching disc (18) slides along the latching pawl (15) when the latching disc (18) rotates along the desired rotation direction (S) more quickly than the latching pawl (15), and
**characterized in that**
the latching tooth system of the latching disc (18) is an external tooth system (17) in the form of an arc of a circle.

2. Circuit breaker according to Claim 1,
**characterized in that**
the angle of the arc of a circle has an angle value of between 160° and 200° inclusive.

3. Circuit breaker according to one of preceding Claims 1 and 2,
**characterized in that**
- the latching disc (18) is connected in a rotationally fixed manner to a switching shaft (30) of the circuit breaker,
- the spring (21) of the stored-energy spring drive (20) forms a switch-on spring, and
- a first rotation angle range of the switching shaft (30)
- in the event of rotation along the desired rotation direction (S) - serves to tension the spring (21), and a second rotation angle range of the switching shaft (30) - in the event of rotation along the desired rotation direction (S)
- serves to relieve the spring (21) of tension and to switch on the circuit breaker.

4. Circuit breaker according to Claim 3,
**characterized in that**
the external tooth system (17), which is in the form of an arc of a circle, of the latching disc (18) and the latching pawl (15) are arranged relative to one another in such a way that the latching pawl (15) engages or can engage into the external tooth system (17), which is in the form of an arc of a circle, when the switching shaft (30) is in the first rotation angle range.

5. Circuit breaker according to either of preceding Claims 3 and 4,
**characterized in that**
the external tooth system (17), which is in the form of an arc of a circle, of the latching disc (18) and the latching pawl (15) are arranged relative to one another in such a way that the latching pawl (15) disengages from the external tooth system (17), which is in the form of an arc of a circle, when the switching shaft (30) is in the second rotation angle range.

6. Circuit breaker according to one of the preceding claims,
**characterized in that**
- the manual winding device (10) has a rocker (12) which can be pivoted about a fixed rocker axis (13) and on which the latching pawl (15) is held such that it can pivot about a pivot axis (14), wherein
- the pivot axis (14) lies parallel to the rocker axis (13) and, in the event of the rocker (12) being pivoted about the rocker axis (13), the pivot axis (14) of the latching pawl (15) is likewise rotated about the rocker axis (13).

7. Circuit breaker according to Claim 6,
**characterized in that**
the pivot region of the latching pawl (15) is delimited in the direction of the latching disc (18) by means of a stop.

8. Circuit breaker according to either of preceding Claims 4 and 5,
**characterized in that**
the manual winding device (10) comprises a positioning spring (16) which generates a spring force on the latching pawl (15) in the direction of the latching disc (18).

9. Circuit breaker according to one of the preceding claims,
**characterized in that**
- a spring end of the spring (21) of the stored-energy spring drive (20) is fastened to the switching shaft (30) in an eccentric manner - in relation to the shaft axis - and
- the rotation axis of the latching disc (18) and the axis of the switching shaft (30) are identical.

10. Circuit breaker according to one of the preceding claims,
**characterized in that**
the circuit breaker has a return movement-limiting mechanism (40) which prevents rotation of the latching disc (18) counter to the desired rotation direction (S).

11. Circuit breaker according to Claim 10,
**characterized in that**
the return movement-limiting mechanism (40) comprises a gear wheel (41) which is arranged on the switching shaft (30) of the circuit breaker coaxially to the latching disc (18) in a manner fixed in terms of rotation.

## Revendications

1. Disjoncteur électrique, comprenant un entraînement (20) à ressort accumulateur, ayant un ressort (21) et un dispositif (10) d'armement à la main propre à bander manuellement le ressort (21),
dans lequel
- le dispositif (10) d'armement à la main a un rochet (18) tournant, un cliquet (15) disposé à côté du rochet (18), notamment du côté frontal du rochet (18), et un dispositif (11) d'actionnement manuel en liaison avec le cliquet (15) pour déplacer le cliquet (15),
- le cliquet (15) est encliqueté ou peut s'encliqueter dans une denture d'encliquetage du rochet (18) et, par un actionnement du dispositif (11) d'actionnement, le cliquet (15) peut se déplacer et ainsi faire tourner le rochet (18) suivant un sens (S) de rotation prescrit donné à l'avance pour bander le ressort (21) et
- la denture d'encliquetage est dissymétrique, de manière à ce qu'une application de force du cliquet (15) au rochet (18) ne soit possible que suivant le sens (S) de rotation de consigne et qu'il se produise un glissement du rochet (18) sur le cliquet (15) lorsque le rochet (18) tourne, suivant le sens (S) de rotation de consigne, plus vite que le cliquet (15) et
**caractérisé en ce que**
la denture d'encliquetage du rochet (18) est une denture (17) extérieure en forme d'arc de cercle.

2. Disjoncteur suivant la revendication 1,
**caractérisé en ce que**
l'angle de l'arc de cercle a une valeur angulaire comprise entre 160° inclus et 200° inclus.

3. Disjoncteur suivant l'une des revendications précédentes,
**caractérisé en ce que**
- le rochet (18) est solidaire en rotation d'un arbre (30) de manoeuvre du disjoncteur,
- le ressort (21) de l'entraînement (20) à ressort accumulateur forme un ressort de fermeture et
- une première plage angulaire de rotation de l'arbre (30) de manoeuvre - lors d'une rotation suivant le sens (S) de rotation de consigne - sert à bander le ressort (21) et une deuxième plage angulaire de rotation de l'arbre (30) de manoeuvre - lors d'une rotation suivant le sens (S) de rotation de consigne - sert à débander le ressort (21) et à fermer le disjoncteur.

4. Disjoncteur suivant la revendication 3,
**caractérisé en ce que**
la denture (17) extérieure en forme d'arc de cercle du rochet (18) et le cliquet (15) sont disposés l'un par rapport à l'autre de manière à ce que le cliquet (15) pénètre ou puisse pénétrer dans la denture (17) extérieure en forme d'arc de cercle lorsque l'arbre (30) de manoeuvre se trouve dans la première plage angulaire de rotation.

5. Disjoncteur suivant l'une des revendications précédentes 3 à 4,
**caractérisé en ce que**
la denture (17) extérieure en forme d'arc de cercle du rochet (18) et le cliquet (15) sont disposés l'un par rapport à l'autre de manière à ce que le cliquet (15) soit hors de prise avec la denture (17) extérieure en forme d'arc de cercle lorsque l'arbre (30) de manoeuvre se trouve dans la deuxième plage angulaire de rotation.

6. Disjoncteur suivant l'une des revendications précédentes,
**caractérisé en ce que**
- le dispositif (10) d'armement à la main a une bascule (12), qui peut pivoter autour d'un axe (13) fixe de bascule et à laquelle le cliquet (15) est retenu pivotant autour d'un axe (14) de pivotement, dans lequel
- l'axe (14) de pivotement est parallèle à l'axe (13) de la bascule et, si la bascule (12) pivote autour de l'axe (13) de bascule, l'axe (14) de pivotement du cliquet (15) est tourné également autour de l'axe (13) de la bascule.

7. Disjoncteur suivant la revendication 6,
**caractérisé en ce que**
la plage de pivotement du cliquet (15) est limitée en direction du rochet (18) au moyen d'une butée.

8. Disjoncteur suivant l'une des revendications précédentes 4 à 5,
**caractérisé en ce que**
le dispositif (10) d'armement à la main comprend un ressort (16) de mise en position, qui produit une force de ressort sur le cliquet (15) en direction du rochet (18).

9. Disjoncteur suivant l'une des revendications précédentes,
**caractérisé en ce que**
- une extrémité du ressort (21) de l'entraînement (20) à ressort accumulateur est fixée de manière excentrée - rapporté à l'axe de l'arbre - à l'arbre (30) de manoeuvre et
- l'axe de rotation du rochet (18) et l'axe de l'arbre (30) de manoeuvre sont les mêmes.

10. Disjoncteur suivant l'une des revendications précédentes,
**caractérisé en ce que**
le disjoncteur a un blocage (40) de retenue, qui empêche le rochet (18) de tourner dans le sens contraire au sens (S) de rotation de consigne.

11. Disjoncteur suivant la revendication 10,
**caractérisé en ce que**
le blocage (40) de retenue comprend une roue (41) dentée, qui est montée coaxialement au rochet (18) en étant solidaire en rotation de l'arbre (30) de manoeuvre du disjoncteur.
